# EUROPÄISCHE PATENTSCHRIFT

(11) **EP 1 783 446 B1**
(45) Veröffentlichungstag und Bekanntmachung des Hinweises auf die Patenterteilung: **24.02.2016**
(21) Anmeldenummer: 06120903.7
(22) Anmeldetag: 19.09.2006
(51) Int. Cl.: F25D 25/02

(54) **Kältegerät mit Bodenmulde**
Refrigerator with hollow base
Réfrigérateur à plancher en forme de cuvette

(30) Priorität: 22.09.2005 DE 102005045328
(43) Veröffentlichungstag der Anmeldung: 09.05.2007
(62) Teilanmeldung aus: 11182514.7
(73) Patentinhaber: BSH Hausgeräte GmbH, 81739 München (DE)
(72) Erfinder: Benitsch, Roland, 89564 Nattheim (DE); Gerstner, Silvia, 89129 Langenau (DE); Grasy, Siegfried, 89160 Dornstadt (DE); Kordon, Michael, 89547 Dettingen (DE)

(56) Entgegenhaltungen:
- EP-A- 0 721 093
- DE-B- 1 286 523
- DE-U1- 29 806 936
- FR-A1- 2 743 873

## Beschreibung

Die vorliegende Erfindung betrifft ein Kältegerät, bei dem in einem Boden des Innenraumes eine Mulde gebildet ist.

Bei einem bekannten Kältegerät dieser Art ist in einem unteren hinteren Bereich des Korpus ein Maschinenraum gebildet, und am unteren Rand der Vorderseite des Korpus sind Einlassöffnungen einer Kühlluftleitung gebildet, über die Kühlluft zwischen dem Maschinenraum und der Umgebung ausgetauscht wird. Da nicht der gesamte Platz zwischen den Lüftungsöffnungen an der Korpusvorderseite und dem Maschinenraum für die Kühlluftleitung benötigt wird, ist am Boden des Innenraumes eine Mulde gebildet, die den Innenraum des Kältegerätes um diesen nicht benötigten Platz erweitert. Um dennoch eine ebene Abstellfläche am Boden des Innenraumes zur Verfügung zu haben, ist die Mulde mit einer verschiebbaren Platte abgedeckt. Dies erschwert die Nutzung der Mulde, da sie zum Zugreifen auf die verschiebbare Platte freigeräumt werden muss.

Die DE 1 286 523 betrifft lediglich eine freistehende Verkaufskühltruhe mit einem Schubkasten, der eine durchgehend plane Bodenunterseite aufweist und mit dieser auf dessen planflächigen Korpusboden der Verkaufskühltruhe herausziehbar gelagert ist. Dabei ist die Frontplatte des Schubkastens mit einer Wärmeisolierung versehen. An der Rückwand des Schubkastens ist eine Isolierung derart mit Hilfe von Magnetverschlüssen lösbar angebraucht, dass sie beim vollständigen Herausziehen des Schubkastens eine verbleibende Öffnung in der Verkaufskühltruhe dicht abschließt.

Das Kältegerät der FR 2 743 873 weist lediglich eine Vielzahl von übereinander angeordneten, herausziehbaren Schubladen mit jeweils planem Boden auf. Die unterste Schublade ist mit Abstand über dem muldenfreien Boden des Korpus des Kältegeräts angebracht.

Beim Kühlschrank der EP 0 721 093 A2 ist unterhalb einer Ablageplatte ein verschiebbarer Gemüsebehälter mit planem Boden angeordnet. Dabei ist die Ablageplatte verkürzt ausgeführt und an deren vorderen Seitenkante ein Deckel schwenkbar angelenkt.

Aufgabe der Erfindung ist, ein Kältegerät anzugeben, das einen im Verhältnis zu seinen Außenabmessungen geräumigen und gleichzeitig gut nutzbaren Innenraum aufweist.

Die Aufgabe wird gelöst durch ein Kältegerät mit den Merkmalen des Anspruchs 1.

Die Mulde ist zur Vorderseite des Korpus hin durch eine aufrechte Wand begrenzt, und die Ausdehnung eines in die Mulde eingreifenden Abschnitts des Auszugkastens in Tiefenrichtung des Korpus ist kleiner als die Ausdehnung der Mulde in Tiefenrichtung des Korpus. Das nutzbare Volumen des in die Mulde eingreifenden Abschnitts des Auszugkastens ist zwar kleiner als das der Mulde, doch kann, indem der Auszugkasten vorgezogen wird, auch darauf zugegriffen werden, wenn eine über dem Auszugkasten angeordnete Abdeckplatte nicht angehoben ist.

Die Ausdehnung des eingreifenden Abschnitts des Auszugkastens beträgt vorzugsweise zwischen einem und drei Vierteln der Mulde. Eine kleinere Ausdehnung des eingreifenden Abschnitts führt zu einer schlechten Ausnutzung des Platzes in der Mulde; eine größere Ausdehnung der Mulde kann die Beweglichkeit des Auszugkastens zu stark einschränken.

Vorzugsweise hat der in die Mulde eingreifende Abschnitt eine schräge Vorderwand, um einem Benutzer das Hineinfassen in den in die Mulde eingreifenden Abschnitt des Auszugkastens und das Greifen von Gegenständen darin zu erleichtern.

Einer alternativen, nicht erfindungsgemäßen Ausgestaltung zufolge hat die Mulde einen von der Vorderseite zur Rückseite des Korpus hin abschüssigen Boden. Ein in die Mulde eingreifender Auszugkasten bewegt sich beim Herausziehen auf dem Boden der Mulde allmählich aufwärts.

Die Mulde kann, wie oben beschrieben, am Boden des Korpus eines Kältegerätes gebildet sein; besonders bevorzugt ist, sie in einer Trennwand zwischen zwei Innenräumen des Korpus vorgesehen.

Bei Kombinations-Einbaukältegeräten z. B. bei Kühl- und Gefrierkombinationen tritt nämlich das Problem auf, dass die Hersteller der Küchenmöbel, in die solche Geräte eingebaut werden, Möbelfrontplatten in der Regel nur in einer kleinen Zahl unterschiedlicher Höhen herstellen, die sich überdies von einem Hersteller zum anderen unterscheiden. Die Türen eines Einbaugeräts sollen durch davor montierte Möbelfrontplatten vollständig verdeckt werden. Gleichzeitig darf der Spalt zwischen übereinander angeordneten Möbelfrontplatten nur wenige Millimeter hoch sein. Diese Anforderungen sind nur erfüllbar, wenn entweder die Abmessungen der Türen genau an die der Frontplatten angepasst sind, oder wenn am Gerät der Abstand der Türen voneinander so groß ist, dass auch Frontplatten in unterschiedlichen Größen die Türen verdeckend montierbar sind. Ein großer Abstand zwischen den Türen macht jedoch eine entsprechend dicke Zwischenwand zwischen den von den Türen verschlossenen Fächern des Kältegeräts notwendig um auch eine Anlagefläche für die an den Türen monierten Dichtungen zu schaffen. Eine solche dicke Trennwand ist jedoch unter dem Gesichtspunkt der thermischen Isolation des Geräts weitgehend nutzlos, sie beeinträchtigt lediglich das nutzbare Volumen der Fächer. Die Dicke der Trennwand kann zumindest auf einem großen Teil ihrer Fläche auf das erforderliche Maß beschränkt werden, indem in ihr eine Mulde geschaffen wird. Eine sinnvolle Nutzung der Mulde ist durch den Auszugkasten gemäß der Erfindung möglich.

Um einen bequemen Zugang zum Auszugkasten zum Ein- und Ausladen von sperrigen Gegenständen zu schaffen, ist eine über dem Auszugkasten angeordnete Abdeckplatte vorzugsweise in Tiefenrichtung des Korpus unterteilt.

Weitere Vorteile der Erfindung ergeben sich aus der nachfolgenden Beschreibung von Ausführungsbeispielen unter Bezugnahme auf die beigefügten Figuren. Es zeigen:
- Fig. 1: eine schematische perspektivische Ansicht eines erfindungsgemäßen Kältegerätes;
- Fig. 2: einen schematischen Schnitt durch den unteren Bereich des Kältegerätes der Fig. 1 bei geschlossener Tür und eingesetztem Auszugkasten;
- Fig. 3: einen zu Fig. 2 analogen Schnitt bei geöffneter Tür und herausgezogenem Auszugkasten;
- Fig. 4: einen zu Fig. 2 analogen Teilschnitt durch ein Kombinations-Kältegerät mit zwei übereinanderliegenden Innenräumen; und
- Fig. 5: einen zu Fig. 4 analogen Teilschnitt durch ein Kombinations-Kältegerät gemäß einer abgewandelten Ausgestaltung; diese Ausführungsform ist nicht Bestandteil der Erfindung.

Fig. 1 ist eine perspektivische Ansicht eines erfindungsgemäßen Einbau-Kältegerätes mit einem Korpus 1 und einer daran angeschlagenen Tür 2. Am unteren Rand der Vorderseite des Korpus 1, in einer von der Tür 2 in geschlossener Stellung nicht verdeckten Region, ist ein Lüftungsgitter 3 angebracht, von dem aus eine in der Figur nicht sichtbare Kühlluftleitung sich durch den Bodenbereich des Korpus 1 hindurch bis zu einem an der Rückseite gebildeten Maschinenraum erstreckt, in dem ein Verdichter und ein Verflüssiger untergebracht sind. Eine Einbuchtung 4 des Innenraumes, hinter der sich der Maschinenraum befindet, ist in der Figur zu erkennen.

Am Boden 5 des Innenraumes ist eine großflächige Mulde 6 gebildet, an deren Seiten die Luftleitung entlanggeführt ist. Wie insbesondere in dem Schnitt der Fig. 2 zu erkennen ist, erstreckt sich die Mulde 6 in Tiefenrichtung des Korpus 1 über einen Großteil der Ausdehnung des Bodens 5 bis an eine vertikale Wand der Einbuchtung 4.

Eine in Tiefenrichtung des Korpus 1 in zwei Teile 7, 8 unterteilte Platte teilt den Innenraum des Korpus 1 in einen oberen und einen unteren Bereich. Der untere Bereich ist vorgesehen, um einen in Fig. 1 vom Korpus getrennt dargestellten Auszugkasten 9 aufzunehmen.

Der Auszugkasten hat im Wesentlichen die Form eines nach oben offenen Quaders, an dessen Unterseite 10 im rückwärtigen Bereich ein Vorsprung 11 nach unten ausgestülpt ist. Wie in Fig. 2 zu sehen, bildet dieser Vorsprung 11 einen in die Mulde 6 eingreifenden Abschnitt, wenn der Auszugkasten 9 im Korpus 1 unter der Platte 7, 8 platziert ist. In der Darstellung der Fig. 2 ruht die Unterseite 10, die den Vorsprung 11 an drei Seiten umgibt, auf dem die Mulde 6 umgebenden Boden 5 des Innenraumes, während der Boden des Vorsprungs 11 in geringem Abstand berührungslos über dem Boden der Mulde 6 gehalten ist. Selbstverständlich könnte auch der Boden des Vorsprungs 11 in der Mulde 6 unmittelbar abgestützt sein. Die Abstützfläche ist dann hinsichtlich ihrer Tiefe so gewählt, dass der Schwerpunkt des Auszugskastens 9 innerhalb der Abstützfläche liegt.

Der Vorsprung 11 füllt die Mulde 6 nur in ihrem hinteren Bereich auf etwa der Hälfte ihrer Tiefe aus; die vordere Hälfte der Mulde 6 bleibt frei. So ist es möglich, wie in Fig. 3 gezeigt, bei geöffneter Tür 2 den Auszugkasten 9 vorzuziehen, bis die schräg abschüssige Vorderseite 12 des Vorsprungs 11 an den vorderen Rand der Mulde 6 anstößt. In diesem Zustand liegt die vordere Hälfte des Auszugkastens 9 frei, so dass auf den Inhalt ungehindert zugegriffen werden kann. Um den Zugriff auf den hinteren Bereich des Auszugkastens und insbesondere den Inhalt des Vorsprungs 11 zu erleichtern, ist der vordere Teil 7 der Platte abnehmbar, oder, wie in der Figur gezeigt, um eine Achse in Höhe seines hinteren Randes schwenkbar. Es könnten auch Führungsschienen an den Seitenwänden des Innenraumes vorgesehen sein, die es erlauben, den vorderen Plattenteil 7 unter den hinteren Teil 8 zu schieben, um den Zugriff auf das Innere des Auszugkastens 9 zu erleichtern.

Fig. 4 zeigt eine zweite Ausgestaltung des erfindungsgemäßen Kältegerätes in einem Teilschnitt. Es handelt sich hier um ein vereinfacht dargestelltes Einbau-Kombinations-Kältegerät mit zwei Innenräumen, einem oberen Kühlraum 13 und einem unteren Gefrierraum 14, die jeweils durch eine eigene Tür 15 bzw. 16 im Wesentlichen luftdicht verschließbar sind. Die Dicke einer Trennwand 17 zwischen den Räumen 13, 14 ist in ihrem vorderen Bereich durch die Anforderung bestimmt, dass zwischen den Türen 15, 16 ein Spalt von ein paar Zentimetern Höhe vorhanden sein soll, der es ermöglicht, die Türen 15, 16 mit Möbelfrontplatten variabler Höhe vollständig zu verdecken. Diese Dicke ist erheblich größer als für eine thermische Isolierung der Räume 13, 14 voneinander erforderlich. Um das Volumen des Korpus 1 effizient zu nutzen, ist daher im Boden 5 des Kühlraumes 13 eine Mulde 6 gebildet, die sich von einer vorderen Kante 18 in einem Abstand von wenigen Zentimetern von der Vorderseite des Korpus 1 bis zur Rückwand 19 des Korpus erstreckt. Wie mit Bezug auf Figuren 1 und 2 beschrieben, ist im Kühlraum 13 ein Auszugkasten 9 untergebracht, an dessen Unterseite 10 ein in die Mulde 6 eingreifender Vorsprung 11 gebildet ist, der die Mulde 6 nur auf einem Teil ihrer Tiefe ausfüllt, so dass der Auszugkasten 9 verschiebbar ist.

Fig. 5 zeigt eine dritte Ausgestaltung Diese Ausführungsform ist nicht Bestandteil der Erfindung in einem zu Fig. 4 analogen Teilschnitt. Wiederum ist eine Mulde, hier mit 21 bezeichnet, in einer Trennwand 17 zwischen einem oberen und einem unteren Innenraum 13, 14 eines Kältegerätekorpus 1 gebildet. Der Boden der Mulde 21 ist von der Vorderseite zur Rückseite des Korpus 1 hin gleichmäßig abschüssig. Auf ihm ruht der Boden eines in die Mulde 21 eingreifenden Vorsprungs eines Auszugkastens 22. Seitenwände des Auszugkastens 23 haben jeweils Oberkanten 23, die in einem vorderen Bereich, unterhalb eines Vorderteiles 7 einer zweigeteilten Abdeckplatte, parallel zum Boden der Mulde abschüssig und in einem hinteren Bereich, unterhalb eines hinteren Teiles 8 der Abdeckplatte, horizontal verlaufen. Der Auszugkasten 22 gleitet beim Herausziehen auf dem Boden der Mulde 21 schräg aufwärts, bis die horizontalen hinteren Bereiche der Oberkanten 23 unter das Vorderteil 7 der Abdeckplatte stoßen. Aufgrund des gleichmäßig abschüssigen Verlaufs des Bodens des Vorsprunges 11 ist in dieser Stellung das gesamte Innere des Auszugkastens gut zugänglich.

Denkbar ist auch, die Oberkanten 23 auf der gesamten Tiefe des Auszugkastens 22 parallel zum Boden der Mulde 21 abschüssig zu machen, wie in Fig. 5 durch eine punktierte Linie angedeutet. So ist der Auszugkasten 22 komplett herausziehbar, ohne an die Abdeckplatte anzuschlagen.

## Patentansprüche

1. Kältegerät mit einem wenigstens einen Innenraum (13, 14) umschließenden Korpus (1), bei dem in einem Boden (5; 17) des Innenraums (13) eine Mulde (6; 21) gebildet ist, und einem in die Mulde (6; 21) in Tiefenrichtung des Korpus (1) verschiebbar eingreifenden Auszugkasten (9; 22), wobei die Mulde (6) zur Vorderseite des Korpus (1) hin durch eine aufrechte Wand begrenzt ist und die Ausdehnung eines in die Mulde (6) eingreifenden Abschnitts (11) des Auszugkastens (9) in Tiefenrichtung des Korpus (1) kleiner ist als die Ausdehnung der Mulde (6) in Tiefenrichtung des Korpus (1), **dadurch gekennzeichnet, dass** der in die Mulde (6) eingreifende Abschnitt (11) ein nutzbares Volumen aufweist, das kleiner als das der Mulde (6, 21) ist, derart, dass der Auszugkasten (9) vorgezogen werden kann, um darauf auch zugreifen zu können, wenn eine über dem Auszugskasten (9) angeordnete Abdeckplatte (7, 8) nicht angehoben ist.

2. Kältegerät nach Anspruch 1, **dadurch gekennzeichnet, dass** die Ausdehnung des eingreifenden Abschnitts (11) zwischen einem und drei Vierteln der Ausdehnung der Mulde (6) beträgt.

3. Kältegerät nach Anspruch 1 oder 2, **dadurch gekennzeichnet, dass** der in die Mulde (6) eingreifende Abschnitt (11) eine schräge Vorderwand (12) aufweist.

4. Kältegerät nach einem der vorhergehenden Ansprüche, **dadurch gekennzeichnet, dass** der die Mulde (6; 21) aufweisende Boden eine Trennwand (17) zwischen zwei Innenräumen (13, 14) des Korpus (1) ist.

5. Kältegerät nach Anspruch 4, **dadurch gekennzeichnet, dass** jedem der zwei Innenräume (13, 14) eine an einer Vorderkante der Trennwand (17) dichtende Tür (15, 16) zugeordnet ist.

6. Kältegerät nach einem der vorhergehenden Ansprüche, **dadurch gekennzeichnet, dass** über dem Auszugkasten (9; 22) ein in Tiefenrichtung des Korpus (1) unterteilte Abdeckplatte (7, 8) angeordnet ist.

## Claims

1. Refrigeration appliance having a carcass (1) at least enclosing an inner space (13, 14), in which in a floor (5; 17) of the inner space (13) a trough (6; 21) is formed, and a pull-out chest (9; 22) engaging in the trough (6; 21) in the depth direction of the carcass (1) in a displaceable manner, wherein the trough (6) is delimited towards the front side of the carcass (1) by an upright wall and the expansion of a section (11) of the pull-out chest (9) engaging into the trough (6) in the depth direction of the carcass (1) is smaller than the expansion of the trough (6) in the depth direction of the carcass (1), **characterised in that** the section (11) engaging into the trough (6) has a useable volume which is smaller than that of the trough (6; 21) such that the pull-out chest (9) can be brought forwards in order to enable the access thereof when a cover plate (7, 8) disposed above the pull-out chest (9) is not lifted.

2. Refrigeration appliance according to claim 1, **characterised in that** the expansion of the engaging section (11) amounts to between one and three quarters of the expansion of the trough (6).

3. Refrigeration appliance according to claim 1 or 2, **characterised in that** the section (11) engaging into the trough (6) has an oblique front wall (12).

4. Refrigeration appliance according to one of the preceding claims, **characterised in that** the floor having the trough (6; 21) is a dividing wall (17) between two inner spaces (13, 14) of the carcass (1).

5. Refrigeration appliance according to claim 4, **characterised in that** each of the two inner spaces (13, 14) is assigned a door (15, 16) sealing against a front edge of the dividing wall (17).

6. Refrigeration appliance according to one of the preceding claims, **characterised in that** a cover plate (7, 8) subdivided in the depth direction of the carcass (1) is disposed above the pull-out chest (9; 22).

## Revendications

1. Appareil frigorifique avec un corps (1) entourant au moins un espace intérieur (13, 14), dans lequel un creux (6 ; 21) est formé dans un fond (5 ; 17) de l'espace intérieur (13), et un bac extractible (9 ; 22) empiétant de manière déplaçable dans le sens de la profondeur du corps (1) sur le creux (6 ; 21), dans lequel le creux (6) est limité vers la face avant du corps (1) par une paroi droite et l'extension d'une section (11) du bac extractible (9) empiétant dans le sens de la profondeur du corps (1) sur le creux (6) est plus petite que l'extension du creux (6) dans le sens de la profondeur du corps (1), **caractérisé en ce que** la section (11) empiétant sur le creux (6) présente un volume utile inférieur à celui du creux (6, 21), de telle manière que le bac extractible (9) puisse être avancé afin de pouvoir également l'utiliser lorsqu'une plaque de recouvrement (7, 8) disposée par dessus le bac extractible (9) n'est pas relevée.

2. Appareil frigorifique selon la revendication 1, **caractérisé en ce que** l'extension de la section (11) empiétant est entre un et trois quart(s) de l'extension du creux (6).

3. Appareil frigorifique selon la revendication 1 ou 2, **caractérisé en ce que** la section (11) empiétant sur le creux (6) présente une paroi avant en biais (12).

4. Appareil frigorifique selon l'une des revendications précédentes, **caractérisé en ce que** le fond présentant le creux (6 ; 21) est une paroi de séparation (17) entre deux espaces intérieurs (13, 14) du corps (1).

5. Appareil frigorifique selon la revendication 4, **caractérisé en ce qu'**une porte (15, 16) étanche au bord avant de la paroi de séparation (17) est affectée à chacun des deux espaces intérieurs (13, 14).

6. Appareil frigorifique selon l'une des revendications précédentes, **caractérisé en ce qu'**une plaque de recouvrement (7, 8) subdivisée dans le sens de la profondeur du corps (1) est disposée par dessus le bac extractible (9 ; 22).
